# EUROPÄISCHE PATENTSCHRIFT

(11) **EP 3 885 694 B1**
(45) Veröffentlichungstag und Bekanntmachung des Hinweises auf die Patenterteilung: **09.11.2022**
(21) Anmeldenummer: 20165157.7
(22) Anmeldetag: 24.03.2020
(51) Int. Cl.: F42D 1/10, F42D 3/04

(54) **VERFAHREN UND VORRICHTUNG ZUR KONTROLLIERTEN BEFÜLLUNG UND INSPEKTION VON SPRENGLÖCHERN**
METHOD AND DEVICE FOR CONTROLLED FILLING AND INSPECTION OF BLAST HOLES
PROCÉDÉ ET DISPOSITIF DE REMPLISSAGE CONTRÔLÉ ET D'INSPECTION DES TROUS DE MINE

(43) Veröffentlichungstag der Anmeldung: 29.09.2021
(73) Patentinhaber: Indurad GmbH, 52070 Aachen (DE)
(72) Erfinder: Winkel, Reik, 52072 Aachen (DE)
(74) Vertreter: Walther Bayer Faber Patentanwälte PartGmbB

(56) Entgegenhaltungen:
- WO-A1-2014/063188
- CN-A- 105 300 206
- CN-A- 107 992 098

## Beschreibung

Die Erfindung betrifft ein Verfahren und eine Vorrichtung zur kontrollierten Befüllung von Sprenglöchern mit einem fließ- oder schüttfähigen Sprengstoff, insbesondere im offenen Tagebau zur Sprengung von Abbauvolumina.

### STAND DER TECHNIK

Beispielsweise offenbart die US 2011/0006585 A1 ein Verfahren zur Inspektion von Sprenglöchern im offenen Tagebau, um den Zustand des Sprengloches zu erfassen, sodass abhängig vom Zustand entschieden werden kann, ob Sprengstoff in das Sprengloch eingefüllt wird. Der Zustand betrifft dabei insbesondere die Temperatur des Sprengloches, vor allem in tieferen Bereichen, um zu vermeiden, dass das Sprengloch insbesondere in der unteren Hälfe eine zu hohe Temperatur aufweist, wodurch die Gefahr der vorzeitigen und unkontrollierten Zündung des Sprengstoffes entsteht, wenn dieser eingefüllt wird. Hierbei soll mit einem Sensor die Temperatur im unteren Bereich des Sprengloches gemessen werden, indem der Sensor an einem Kabel in das Sprengloch hinabgelassen wird, um schließlich die Temperatur zu bestimmen. Der Sensor soll dabei vereinfachend ausgeführt sein mit dem eigentlichen Zünder, der ohnehin in das Sprengloch hinabgelassen wird.

Die CN 105 300 206 A offenbart einen Befüllungsroboter zum Befüllen eines Sprengloches mit Sprengmittel. Der autonom fahrende Befüllungsroboter weist einen Roboterarm und ein Navigationssystem mit einem Radarsensor auf. An dem Roboterarm ist ein Befüllrohr zur Befüllung des Sprengloches angeordnet. Eine Positionierung des Roboterarms erfolgt mittels des Radarsensors. Weiterhin ist auf dem Befüllrohr ein Lasermessinstrument zur Messung einer Tiefe und Deformation des Sprengloches angeordnet.

Aus der WO 2014/063188 A1 ist ein Verfahren zur kontrollierten Befüllung von Sprenglöchern mit einem fließ- oder schüttfähigen Sprengstoff bekannt, was im Bereich des offenen Tagebaus in vielfacher Anordnung stattfindet, um mit einer Vielzahl von Sprenglöchern größere Abbaubereiche zu sprengen und um diese anschließend abzutragen. Um das Sprengloch zu befüllen, ist eine Vorrichtung vorgesehen, die ein Fahrzeug umfasst, und am Fahrzeug befindet sich ein Mittel zum Befüllen des Sprengloches mit einem Auslegerarm, und am Ende des Auslegerarms befindet sich ein Befüllstutzen, der beispielhaft unter dem Fahrzeug angeordnet ist, und der dicht über die Mündungsöffnung des Sprengloches gefahren werden kann. Anschließend kann der fließ- oder schüttfähige Sprengstoff, etwa Ammoniumnitrat und Diesel, sogenannte ANC- oder ANO-Sprengstoffe, über den Ausfüllstutzen direkt in das Sprengloch überführt werden.

Am Ausfüllstutzen selbst befindet sich ein Sensor, der zur Tiefenmessung des Sprechloches bestimmt ist, insbesondere kann mit dem Sensor auch ermittelt werden, ob sich Wasser im Sprengloch befindet. Der Sensor befindet sich dabei in fester Anordnung an dem Einfüllstutzen und kann beispielsweise einen Lasersensor oder einen Radarsensor umfassen. Nachteilhafterweise sind jedoch typische Sprenglochtiefen und Krümmungen so groß, dass eine zuverlässige Radarmessung aufgrund der für die Ausbreitung der Radarwellen notwendigen Fresnel-Zone nicht mehr möglich ist.

Die Befüllung von Sprenglöchern mit Sprengstoff ist für den offenen Tagebau ein relevanter Arbeitsschritt, der für ein gewünschtes Sprengergebnis ausschlaggebend ist. Weist das Sprengloch beispielsweise nicht die gewünschte etwa zylinderförmige Geometrie auf, verursacht durch sich ergebende seitliche Ausbrüche im Mantelprofil des Sprengloches, was durch das Einfallen von Bruchmaterial in das Sprengloch oder durch das Einlaufen von Wasser verursacht wird, so kann die Befüllung häufig nicht so erfolgen, wie diese für ein gewünschtes Sprengergebnis notwendig ist.

Befinden sich beispielsweise größere Materialvolumina im unteren Bereich des Sprengloches, beispielsweise durch Ausbrüche aus den Seitenwänden, so wird bei einer Befüllung des Sprengloches mit einer vorgegebenen, konstanten Menge an Sprengstoff zu viel Sprengstoff in einer zu großen Tiefe des Sprengloches vorhanden sein und der oberflächennahere Bereich des Sprengloches weist keinen oder zu wenig Sprengstoff auf. Im Ergebnis ergeben sich große, ungelöste Materialstücke aus dem Volumenverband, die aufwendig nachzerkleinert werden müssen, beispielswese mit Auflegersprengungen oder mit einem Hydraulikhammer.

Ebenso kann es vorkommen, dass durch das Hineinfallen von Bruchmaterial in das Sprengloch zu wenig Sprengstoff im tieferen Bereich des Sprengloches eingefüllt wird, und zu viel Sprengstoff wird bei konstanter Füllmenge in den oberen Bereich des Sprengloches eingefüllt. Im Ergebnis ergibt sich bei einer Zündung ein Entweichen der Sprengenergie aus der oberseitigen Mündungsöffnung heraus, sodass schließlich auch in diesem Fall kein zufriedenstellendes Sprengergebnis erreicht wird, da zu große ungelöste Materialbereiche in größerer Tiefe des Sprengfeldes verbleiben. Auch hier ist eine aufwendige Nachzerkleinerung notwendig, die kosten- und zeitintensiv ist.

Im Ergebnis ist somit eine genaue, für eine optimale Sprengung exakte Befüllung des Sprengloches insbesondere in einer geforderten Verteilung über der Tiefe des Sprengloches notwendig, was mit bisherigen Mitteln nicht optimal gewährleistet werden kann.

### OFFENBARUNG DER ERFINDUNG

Die Aufgabe der Erfindung ist die weitere Verbesserung eines Verfahrens zur kontrollierten Befüllung von Sprenglöchern mit einem fließ- oder schüttfähigem Sprengstoff sowie die Bereitstellung einer Vorrichtung hierzu, wobei mit dem Verfahren auch sehr tiefe Löcher mit einem kleinen Durchmesser in geforderter Weise befüllt werden können, um die geforderte Verteilung des Sprengstoffes über der vertikalen Erstreckung des Sprengloches sicherzustellen.

Diese Aufgabe wird ausgehend von einem Verfahren gemäß dem Oberbegriff des Anspruchs 1, ausgehend von einer Vorrichtung gemäß dem Oberbegriff des Anspruches 9 mit den jeweils kennzeichnenden Merkmalen gelöst. Vorteilhafte Weiterbildungen der Erfindung sind in den abhängigen Ansprüchen angegeben.

Mit Bezug auf das Verfahren sind erfindungsgemäß folgende Schritte vorgesehen: Bereitstellen eines Radarkopfes mit wenigstens einer Radareinheit, die im nicht-gesteinsdurchdringenden Frequenzbereich betrieben wird, Anordnen des Radarkopfes an ein Zugmittel, Einführen des Radarkopfes in das Sprengloch, indem der Radarkopf in Anordnung am Zugmittel von einer oberen Mündungsöffnung des Sprengloches in dieses hinabgelassen wird und Erfassen wenigstens eines Messwertes umfassend einen Bodenabstand des Radarkopfes zum Sprenglochboden und/oder einen Füllhöhenabstand zur Bestimmung der Füllhöhe des Sprengstoffes im Sprengloch und/oder umfassend die Form des Mantelprofils über wenigstens einem Teil der Tiefe des Sprengloches mittels des Betriebes wenigstens eines der Radareinheiten.

Kerngedanke der Erfindung ist die Erfassung der absoluten Füllhöhe des Sprengstoffes im Sprengloch insbesondere über dem Sprenglochboden, und da durch die Vorrichtung zum Befüllen des Sprengloches mit Sprengstoff die Erfassung des Füllstroms des Sprengstoffes von der Vorrichtung, insbesondere einem entsprechendem Behältnis der Vorrichtung, in das Sprengloch ohnehin erfasst bzw. überwacht wird, kann die während der Befüllung erfasste oder überwachte Füllhöhe des Sprengstoffes im Sprengloch bestimmt werden, nämlich über welcher Höhe sich welche Menge an Sprengstoff über dem Sprenglochboden im Sprengloch befindet. Die Bestimmung der Füllhöhe erfolgt darüber, dass der im Wesentlichen vertikale Abstand des Radarkopfes über der Füllhöhe des Sprengstoffes gemessen wird, und es kann folglich auf die Füllhöhe des Sprengstoffes im Sprengloch zurückgerechnet werden. Der Frequenzbereich, in dem die wenigstens eine Radareinheit betrieben wird, liegt vorzugsweise oberhalb von 3GHz. Ein wesentlicher Vorteil bei der Vermeidung der Nutzung eines Georadars (GPR-Ground Penetration Radar) ist die höhere Frequenz, da damit auch die baulichen Abmessungen der Radareinheit mit der zugehörigen Antenne kleiner ausgelegt werden kann, was dem erfindungsgemäßen Einsatz eines Radars zugutekommt, da dieses vorzugsweise in das Bohrloch hinabgelassen werden soll und damit kleine Abmessungen vorteilhaft sind.

Damit können für eine kontrollierte Befüllung von Sprenglöchern mit Sprengstoff entsprechende Daten erfasst und bereitgestellt werden, insbesondere um die Vorrichtung zum Befüllen des Sprengloches zu kontrollieren, und um im Ergebnis die geforderte Verteilung von Sprengstoff über der Höhe im Sprengloch herzustellen, sodass die anschließende Sprengung mit entsprechend gutem Ergebnis ausgeführt werden kann. Der Radarkopf ist erfindungsgemäß dazu ausgebildet, beispielsweise nur die Füllhöhe zu erfassen, woraus sich eine eindimensionale (1D) Distanzmessung ergibt, etwa in der Z-Achse (Hochachse). Wird das Mantelprofil des Sprengloches mittels einer 1D-Punktmessung oder ein- oder mehreren 2D-Profilemssungen erfasst, so ergibt sich eine zweidimensionale (2D) Messung (X- und Y- Achse), und mit der kombinierten Erfassung der Höhenposition ergibt sich eine dreidimensionale (3D) Messung (X-, Y- und Z- Achse).

Der Radarkopf ist in seiner Größe so ausgeführt, dass dieser in ein Sprengloch üblichen Durchmessers für Sprengungen im offenen Tagebau eingeführt werden kann. Das Sprengloch verläuft zur Ausführung des erfindungsgemäßen Verfahrens senkrecht oder unter einem Neigungswinkel zur Senkrechten. So wird der Radarkopf erfindungsgemäß am Zugmittel schwerkraftbedingt in das Sprengloch hinabgelassen, entweder mittig durch das Sprengloch oder der Radarkopf gleitet an der Bohrlochwand entlang und in das Sprengloch hinein, wenn dieses unter einem Neigungswinkel angelegt ist. Übliche Sprenglochdurchmesser liegen im Bereich zwischen 10 cm bis 50 cm und weisen eine Tiefe von beispielsweise bis zu 100m auf. Der Radarkopf weist folglich einen Durchmesser auf, der kleiner ist als der kleinste Durchmesser eines Sprengloches, welches untersucht werden soll.

Das Zugmittel kann mittels eines Seiles, insbesondere Stahlseil, eines Bandes, einer Kette oder einer Stange gebildet sein, wobei das Zugmittel vorzugsweise ferner ein elektrisches Kabel umfasst, um die wenigstens eine Radareinheit am Radarkopf zu betreiben und um Daten von der Radareinheit beispielsweise an eine Rechnereinheit zu übertragen, die an der Vorrichtung zur Ausführung des Verfahrens angeordnet ist, beispielsweise an einem Fahrzeug, das auch den Sprengstoff bevorratet. Im Sinne der Erfindung bildet das Zugmittel folglich die Gesamtheit aus dem elektrischen Kabel und einem kraftaufnehmenden Teil.

Erfindungsgemäß wird der Radarkopf während des Erfassens des wenigstens einen Messwertes zwischen einem unteren Sprenglochboden und der Mündungsöffnung des Sprengloches in einer Hochachse entweder von unten nach oben oder von oben nach unten bewegt. Wird das Sprengloch mit Sprengstoff befüllt, so wird vorzugsweise der Radarkopf von unten nach oben beginnend vom Sprenglochboden bis zur Mündungsöffnung bewegt.

Die Bewegung kann über ein Einziehen des Zugmittels beispielsweise über eine Winde oder dergleichen erfolgen. Die Winde oder dergleichen befindet sich dabei in oder an der Vorrichtung, insbesondere dem Fahrzeug, das zur Ausführung des Verfahrens zum kontrollieren Befüllen des Sprengloches mit Sprengstoff an das Sprengloch herangefahren wird.

Für die Erfassung der Füllhöhe des Sprengstoffes im Sprengloch, jedoch auch für die Erfassung der Form des Mantelprofils des Sprengloches, ist es wichtig, die Höhenposition des Radarkopfes entlang der Hochachse zu ermitteln. Hierfür ist beispielsweise vorgesehen, dass das Zugmittel zumindest indirekt über wenigstens einen Dreh- oder Längengeber geführt wird, wobei die Position des Radarkopfes entlang der Hochachse mit dem Dreh- oder Längengeber erfasst und als Höheninformation ausgegeben wird. Die Höheninformation kann dann der Rechnereinheit übermittelt werden und mit der Menge an bereits eingegebenem Sprengstoff in das Sprengloch in ein Verhältnis gesetzt werden, da die Höheninformation, die durch den Dreh- oder Längengeber ausgegeben wird, zurückführbar ist auf die Füllhöhe des Sprengstoffes im Sprengloch, insbesondere da bekannt ist, in welcher Position der Radarkopf beginnend am Sprenglochboden bereits hochgezogen worden ist und wieviel an absoluter Menge des Sprengstoffes bereits eingegeben wurde.

Werden Messwerte mit Bezug auf die Form des Mantelprofils des Sprengloches erfasst, können diese Messwerte ebenfalls mit der mit dem Dreh- oder Längengeber ausgegebenen Höheninformation korreliert werden, sodass das Sprengloch hinsichtlich der Topographie des inneren Mantelprofils vollständig dargestellt werden kann, beispielsweise als Modell auf einem Bildschirm der Rechnereinheit.

Alternativ oder zusätzlich zu einem Dreh- oder Längengeber, über den das Zugmittel geführt ist, kann der Radarkopf wenigstens eine Radareinheit aufweisen, mit der mittels eines radarbasierten Positionsbestimmungsverfahrens eine Weginformation bereitstellbar ist, wobei die Position des Radarkopfes entlang der Hochachse mit dem radarbasierten Positionsbestimmungsverfahren erfasst und mit dem Radarkopf als Höheninformation ausgegeben wird. Das Positionsbestimmungsverfahren kann beispielsweise ein simultanes Lokalisierungs- und Mappingverfahren betreffen, wobei auch die Möglichkeit besteht, ein radarbasiertes Dopplerverfahren zu nutzen. Die Höheninformation wird dabei insbesondere von der Innenfläche des Mantelprofils des Sprengloches abgegriffen, indem der Radarkopf hierfür wenigstens eine entsprechende Radareinheit aufweist.

Die wenigstens eine Radareinheit in Anordnung am Radarkopf kann eine autark arbeitende Radareinheit betreffen oder im Sinne der Erfindung auch bereits nur durch eine Radarantenne gebildet sein.

Im Rahmen der Erfindung besteht vorteilhaft die Möglichkeit, ein Gyroskop als Bestandteil des Radarkopfes einzusetzen. Gyroskope dienen der Bestimmung der Pose eines Objektes im Raum, und wenn das Gyroskop in baulicher Einheit mit dem Radarkopf ausgeführt ist, dann ergibt sich vorteilhaft die Möglichkeit, die Pose des Radarkopfes im Sprengloch mit dem Gyroskop zu erfassen. Diese Daten können dann gemeinsam mit den mit den Radareinheiten erfassten Daten beispielsweise dokumentiert und kabelgebunden oder kabellos an eine Rechnereinheit übermittelt werden. Dabei besteht im Rahmen einer Weiterbildung eines erfindungsgemäßen Radarkopfes mit einem integrierten Gyroskop die vorteilhafte Möglichkeit, die mit den Radareinheiten erfassten Daten mit den Daten zu kombinieren, die mit dem Gyroskop erfasst werden. Beispielsweise kann das Gyroskop eine Höheninformation bereitstellen oder eine seitliche Abweichung aus der Lotrechten unter Bereitstellung eines Richtungsvektors erfassen, die mit der Information einer oder mehrerer Radareinheiten zu einer Topographie des Mantelprofils des Bohrloches kombiniert wird.

Die mit dem Radarkopf erfassten Messwerte umfassend die Füllhöhe des Sprengstoffes im Sprengloch und/oder die Form des Mantelprofils über wenigstens einem Teil der Tiefe des Sprengloches wird vorzugsweise an eine Rechnereinheit übermittelt, wobei mit der Rechnereinheit basierend auf den ermittelten Messwerten eine Füllmenge oder einen Füllstrom des Sprengstoffes ermittelt wird, die oder der in das Sprengloch eingegeben wird. Damit kann entweder einem Bediener eine Information vermittelt werden, wie und in welcher Menge zu welchem Zeitpunkt der Sprengstoff in das Sprengloch eingegeben werden muss, beispielsweise durch Zusatzmengen oder durch Mindermengen. Das Verfahren kann auch automatisiert ausgeführt werden, indem die Rechnereinheit eine entsprechende Förderrate des Sprengstoffes beispielsweise über ein Fördermodul im Fahrzeug der Vorrichtung steuert.

Der Radarkopf weist zur Ausführung des Verfahrens eine Radareinheit auf, mit der der Abstand des Radarkopfes über der Füllhöhe des Sprengstoffes gemessen wird, woraus in Verbindung mit einer ermittelten Position des Radarkopfes entlang der Hochachse die Höheninformation der Füllhöhe im Sprengloch bestimmt und ausgegeben wird. Hierfür befindet sich die Radareinheit an der Unterseite des Radarkopfes, die in Richtung zum bereits eingefüllten Sprengstoff weist. Auch kann vorgesehen sein, dass der Radarkopf für eine 2D-Profilmessung eine Rotationseinheit aufweist, mit der wenigstens ein Radarstrahl zumindest einer 1D- Radareinheit um die Hochachse rotierbar ist, sodass ein X-/Y- Profil abgebildet wird, auf das die Hochachse Z insbesondere eine Flächennormale bildet.

Das Erfassen der Füllhöhe des Sprengstoffes im Sprengloch erfolgt mit besonderem Vorteil während der Befüllung des Sprengloches mit Sprengstoff. Folglich kann in Echtzeit und damit simultan der Sprengstoff in das Sprengloch eingegeben werden, und die eingegebene Menge an Sprengstoff wird mit dem erfindungsgemäßen Verfahren so überwacht, dass zu jedem Zeitpunkt bekannt ist, welche Menge an Sprengstoff sich in welcher Tiefe des Sprengloches befindet.

Ist das Sprengloch zumindest teilweise mit Wasser gefüllt, so kann gemäß einer vorteilhaften Weiterbildung der Erfindung wenigstens ein Ultraschallsensor am Radarkopf vorhanden sein, der insbesondere als Echolot arbeitet, sodass eine Erfassung der Füllhöhe des Sprengstoffes im Sprengloch und/oder eine Erfassung der Form des Mantelprofils des Sprengloches über wenigstens einem Teil der Tiefe des Sprengloches erfolgen kann. Gemäß einer Alternative kann damit auch wenigstens eine Radareinheit oder alle Radareinheiten durch wenigstens einen Ultraschallsensor bzw. Echolot am Radarkopf ersetzt werden.

Mit weiterem Vorteil kann mit dem Radarkopf während der Befüllung des Sprengloches mit Sprengstoff die Fallgeschwindigkeit von den den Sprengstoff bildenden Partikeln oder einer Flüssigkeit bei Verwendung eines Flüssigsprengstoffes erfasst werden. Daraus können weitere Informationen abgeleitet werden, beispielsweise ob sich die Partikel im freien Fall befinden oder beispielsweise welche Verdichtung der eingefüllte Sprengstoff aufweist. Die Erfassung der Fallgeschwindigkeit von den den Sprengstoff bildenden Partikeln mittels der wenigstens einen Radareinheit basiert insbesondere auf der Nutzung des Dopplereffektes.

Mit besonderem Vorteil umfasst das Verfahren den Schritt, mit der Rechnereinheit basierend auf den ermittelten Messwerten umfassend die Form des Mantelprofils über wenigstens einem Teil der Tiefe des Sprengloches ein 3D-Sprenglochmodell zu erzeugen. Die Erfassung der Messwerte bezüglich der Form des Mantelprofils kann dabei vorzugsweise vor dem Befüllen des Sprengloches mit Sprengstoff erfolgen, sodass zunächst ein Sprenglochmodell erstellt wird, um anschließend zu bestimmen, in welcher Geschwindigkeit über der Füllzeit und in welcher Menge Sprengstoff in das Sprengloch eingegeben werden kann.

Die Aufgabe der Erfindung wird weiterhin gelöst durch eine Vorrichtung zur kontrollierten Befüllung von Sprenglöchern mit einem fließ- oder schüttfähigen Sprengstoff, insbesondere im offenen Tagebau, wobei die Vorrichtung Mittel zum Befüllen des Sprengloches aufweist. Erfindungsgemäß weist dabei die Vorrichtung weiterhin einen Radarkopf mit wenigstens einer Radareinheit auf, die im nicht-gesteinsdurchdringenden Frequenzbereich betreibbar ist, ferner umfasst die Vorrichtung ein Zugmittel, an dem der Radarkopf angeordnet und in das Sprengloch hinablassbar ist, und wobei der Radarkopf Folgendes umfasst: wenigstens eine Radareinheit zur Erfassung einer Füllhöhe des Sprengstoffes im Sprengloch entlang einer Hochachse und/oder wenigstens eine Radareinheit zur Erfassung der Form des Mantelprofils über wenigstens einem Teil der Tiefe des Sprengloches.

Die Mittel zum Befüllen des Sprengloches können einen Hüllschlauch umfassen, wobei das Zugmittel durch den Hüllschlauch geführt ist und der Radarkopf aus einem unteren Ende des Hüllschlauches herausgeführt und in das Sprengloch hinablassbar ist. Gemäß einer vorteilhaften Ausführungsform ist es auch denkbar, dass das Zugmittel mit dem Hüllschlauch selbst gebildet ist, sodass der Radarkopf an dem Hüllschlauch befestigt ist und mit dem Hüllschlauch in das Sprengloch hinein gelassen wird. Der Hüllschlauch kann dann längenvariabel ausgelassen und eingezogen werden, durch den zugleich der Sprengstoff hindurchführbar ist.

Die Mittel zum Befüllen des Sprengloches können überdies einen Dreh- oder Längengeber aufweisen, wobei das Zugmittel zumindest indirekt über den Dreh- oder Längengeber geführt ist, sodass mit dem Dreh- oder Längengeber die Position des Radarkopfes entlang der Hochachse erfassbar ist.

Weiterhin kann die Vorrichtung eine Rechnereinheit aufweisen, mit der basierend auf den ermittelten Messwerten eine Füllmenge des Sprengstoffes bestimmbar und/oder ein 3D-Modell des Sprengloches erstellbar ist, die in das Sprengloch eingegeben wird.

Wird ein 3D-Modell erstellt, so kann dieses vor dem eigentlichen Befüllen des Sprengloches erfolgen, um für eine spätere Befüllung des Sprengloches zu entscheiden, ob dieses generell geeignet ist, beispielsweise also zu groß oder zu klein ist oder ob das Sprengloch nachgearbeitet werden muss, beispielsweise wenn sich Substrat aus der Lochwand löst und bis auf den Boden des Loches fällt und dieses ungewollt zumindest teilweise wieder verfüllt.

Ein auf einer Recheneinheit betreibbares Simulationsprogramm kann folglich mit Daten gespeist werden, die mit der erfindungsgemäßen Inspektion von Sprenglöchern gewonnen werden. Im Ergebnis ist damit beispielsweise ein 3D Lochmodell generierbar, das der späteren Befüllung des Sprengloches mit Sprengstoff zugrunde gelegt werden kann, insbesondere hinsichtlich der Füllmenge, Füllgeschwindigkeit und dergleichen. So kann im Vorfeld sichergestellt werden, dass die Löcher mit der passenden Menge an Sprengstoff befüllt werden können, ohne dass Sprenglöcher auch nach der Befüllung zu klein bleiben, sodass sich der zu lösende Gebirgsverband nicht zerkleinert. Ebenso kann vermieden werden, dass Sprenglöcher nicht zu groß werden, da damit die Sprengkraft zu stark ist und die Gefahr von Steinflug steigt.

Mit weiterem Vorteil weist der Radarkopf einen Grundkörper auf, an dem an einer oberen Seite ein Verbindungsmittel für ein Zugmittel ausgebildet ist und an dem an einer unteren Seite eine Radareinheit mit einem Radarelement und einer Radarlinse ausgebildet ist. Gemäß einer weiteren bevorzugten Ausführungsform weist der Grundkörper in einer mit Bezug auf eine Hochachse seitlichen Anordnung wenigstens eine Radareinheit auf, mit der die Form des Mantelprofils des Sprengloches erfassbar ist oder mit der eine Positionsbestimmung des Radarkopfes insbesondere entlang einer Hochachse im Sprengloch ermittelbar ist.

Der Radarkopf weist mit weiterem Vorteil eine glockenartige Schutzhülle auf, die vorzugsweise aus Kunststoff hergestellt ist und die mit Radarwellen durchstrahlbar ist. Die Schutzhülle verhindert dabei einen Kontakt des Grundkörpers mit den am Grundkörper angeordneten Radareinheiten mit der Innenfläche des Sprengloches und insbesondere mit dem granulatartigen, fallenden Sprengstoff, da der Radarkopf während der Befüllung in Höhenrichtung von unten nach oben durch das Sprengloch gezogen wird. Sie Schutzhülle kann beispielsweise zur Oberseite hin geschlossen und zur Unterseite hin glockenartig geöffnet ausgeführt sein und/oder die Schutzhülle schließt dicht ab mit einer Radarlinse an der Unterseite des Radarkopfes.

Mit weiterem Vorteil weist der Radarkopf einen Zentralisierer auf, mit dem der Radarkopf in etwa in der Mitte des Sprenglochquerschnittes gehalten wird. Der Zentralisierer kann beispielsweise eine Haptik umfassen, die als Federarme ausgeführt ist und gegen die Innenseite des Sprengloches drückt. Beispielsweise können auf dem Umfang des Radarkopfes verteilt drei, vier oder mehr Federarme vorhanden sein.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine Querschnittsansicht durch ein Sprengloch mit einem in das Sprengloch eingelassenen Radarkopf, während das Sprengloch mit Sprengstoff gefüllt wird,
- Figur 2: eine Querschnittsansicht eines Sprenglochs mit einem in das Sprengloch eingelassenen Radarkopf zur Erfassung des Mantelprofils des Sprengloches,
- Figur 3: eine schematische Detailansicht des Radarkopfes in Anordnung im Sprengloch und
- Figur 4: eine schematische Ansicht der Vorrichtung mit einem Fahrzeug, mit Mitteln zum Befüllen des Sprengloches mit Sprengstoff und mit einem Radarkopf, der in das Sprengloch hinabgelassen ist.

Figur 1 stellt in einer schematischen Weise eine Querschnittsansicht eines Sprengloches 1 dar, das sich beispielsweise in einem Sprengfeld beginnend von einer oberseitigen Mündungsöffnung 14 auf einer Bodenoberfläche des Sprengfeldes bis hinab zu einem Sprenglochboden 16 in vertikaler Richtung nach unten erstreckt. Das Sprengloch 1 kann beginnend vom Sprenglochboden 16 an mit Sprengstoff 10 befüllt werden, wobei die Darstellung einen unteren Teilereich des Sprengloches 1 bereits eingefüllten Sprengstoff 10 mit der Füllhöhe h zeigt. Der Sprengstoff 10 wird über Mittel 20 zum Befüllen des Sprengloches 1 in dieses eingefüllt, wobei die Mittel 20 beispielsweise an einem Fahrzeug angeordnet sind.

Ein Radarkopf 11, der mit einer Tauchtiefe I in das Sprengloch 1 hinabgelassen werden kann, ist hierfür an einem Zugmittel 13 befestigt, und das Zugmittel 13 wird durch einen Hüllschlauch 21 geführt, der einen unteren Teil der Mittel 20 zum Befüllen des Sprengloches 1 mit Sprengstoff 10 bildet. Dabei verläuft das Zugmittel 13 innerhalb der Mittel 20 über einen Dreh- oder Längengeber 17 oder Encoder, sodass mit dem Dreh- oder Längengeber 17 oder Encoder eine Höheninformation betreffend die Tauchtiefe I des Radarkopfes 11 im Sprengloch 10 bereitgestellt wird. Der Radarkopf 11 befindet sich folglich innerhalb des Füllstromes 19 des Sprengstoffes 10.

Wird das Sprengloch 1 mit Sprengstoff 10 befüllt, so kann bei einer bekannten, konstanten Füllrate des Sprengloches 1 mit Sprengstoff 10 aufgrund des von einer Zylinderform abweichenden Mantelprofils 15 des Sprengloches 1 ein Volumen in Abhängigkeit der Hochachse z entstehen, das abweicht von einem einfachen Zylindervolumen eines Zylinders, wenn die Bohrung zur Bildung des Sprengloches 1 mit einem Mantelprofil 15 von der reinen Zylinderform abweicht. Die Abweichungen können sich beispielsweise ergeben durch Materialausbrüche, die während des Bohrprozesses zur Erzeugung des Sprengloches 1 entstehen, sodass bei seitlichen Taschen, Ausbuchtungen und dergleichen zusätzliche Volumina entstehen, die ebenfalls mit Sprengstoff 10 gefüllt werden, wodurch sich eine resultierende Füllhöhe h ergibt, die durch einfaches Messen der Menge an eingegebenem Sprengstoff 10 in das Sprengloch 1 nicht direkt ermittelbar ist.

Der Radarkopf 11 weist Radareinheiten 12, 12' und 12" auf, wobei die Radareinheit 12 zur Bestimmung der Füllhöhe h des Sprengstoffes 10 im Sprengloch 1 beginnend vom Sprenglochboden 16 dient. Hierzu kann der Radarkopf 11 ohne eingefüllten Sprengstoff 10 zunächst den Bodenabstand d erfassen, und mit dem Einfüllen von Sprengstoff 10 kann der Füllhöhenabstand d' zur Füllhöhe h mit der Radareinheit 12 erfasst werden, wobei über eine entsprechende Regeleinrichtung die Füllhöhenabstand d' des Radarkopfes 11 über der Füllhöhe h des Sprengstoffes 10 eingeregelt werden kann, sodass der Füllhöhenabstand d' des Radarkopfes 11 über der Füllhöhe h konstant bleibt. Über den Dreh- oder Längengeber 17 kann sodann die aktuelle Höhenposition des Radarkopfes 11 entlang der Hochachse z ermittelt werden, um schließlich auf die eingegebene Menge an Sprengstoff 10 in Abhängigkeit der ermittelten Höhenposition des Radarkopfes 11 zu schließen. Die weiteren Radareinheiten 12' und 12" werden in Zusammenhang mit der folgenden Figur 2 näher erläutert.

Figur 2 zeigt eine weitere Querschnittsansicht eines Sprengloches 1 mit einem Radarkopf 11, der vor der Befüllung des Sprengloches 1 mit Sprengstoff in das Sprengloch 1 hinabgelassen wird. Über den Dreh- oder Längengeber 17 kann dabei die Höhenposition des Radarkopfes 11 ermittelt werden, indem das Zugmittel 13 über den Dreh- oder Längengeber 17 geführt ist, wobei der Dreh- oder Längengeber 17 in dem Mittel 20 zum Befüllen des Sprengloches 1 integriert ist, und vom Dreh- oder Längengeber 17 aus wird das Zugmittel 13 beispielsweise durch die Mitte des Hüllschlauches 21 schließlich in das Sprengloch 1 geführt.

Beispielsweise wird der Radarkopf 11 zunächst bis zum Sprenglochboden 16 in das Sprengloch 1 hinabgelassen. Anschließend wird der Radarkopf 11 am Zugmittel 13 mit konstanter Bewegung von unten nach oben bis zur Mündungsöffnung 14 des Sprengloches 1 durch dieses hindurchgezogen. Durch Aktivieren der Radarmittel 12' kann dabei die Topographie des Mantelprofils 15 des Sprengloches 1 erfasst werden, und die erfasste Topographie kann mit der Hochachse z in Korrelation gebracht werden, um schließlich aus dieser Messung eine höhenabhängige Volumeninformation des Sprengloches 1 zu erhalten. Die weiteren dargestellten Radareinheiten 12" können dabei dazu dienen, beispielsweise im SLAM-Verfahren (Simultaneous Localization and Mapping-Verfahren) ebenfalls eine Höheninformation des Radarkopfes 11 im Sprengloch 1 abzuleiten, sodass die Information vom Dreh- oder Längengeber 17 entweder redundant unterstützt oder ersetzt wird. Insbesondere kann mit den gewonnenen Daten ein Sprenglochmodell mittels einer Rechnereinheit erzeugt werden, um darauffolgend die kontrollierte Befüllung des Sprengloches 1 mit Sprengstoff 10 auszuführen.

Figur 3 zeigt eine schematisierte Detailansicht des Radarkopfes 11 in Anordnung mit einem Sprengloch 10, das bis zu einer gezeigten Höhe mit Sprengstoff 10 gefüllt ist. Der Radarkopf 11 weist einen Grundkörper 22 auf, der mit einem Verbindungsmittel 23 mit dem Zugmittel 13 verbunden ist, und an dem Zugmittel 13 kann der Radarkopf 11 entlang der Hochachse z in der Position verändert werden.

Der Radarkopf 11 weist beispielhaft mehrere Radareinheit 12, 12' und 12" auf. Die Radareinheit 12 ist gegenüberliegend vom Zugmittel 13 unterseitig angeordnet und kann zur Ermittlung des Abstandes zur Füllhöhe des Sprengstoffes 10 dienen. Die Radareinheit 12 umfasst ein Radarelement 24 in Anordnung hinter einer Radarlinse 25, sodass die Füllhöhe des Sprengstoffes 10 ermittelt werden kann, wobei die Füllhöhe abgeleitet wird durch den bekannten Abstand des Radarkopfes 11 zur Füllhöhe und aus der Information der Höhe des Radarkopfes 11 innerhalb des Sprengloches 1, beispielsweise ausgegeben durch den Dreh- oder Längengeber 17 gemäß Figur 1 oder Figur 2.

Die weiteren Radareinheiten 12' weisen Radarelemente 24' auf, mit denen die Topographie des inneren Mantelprofils 15 des Sprengloches 1 ermittelt werden kann. Dadurch können insbesondere Ausbuchtungen, seitliche Taschen und zusätzliche Volumina im Sprengloch 1 erfasst werden.

Die weitere Radareinheit 12" weist Radarelemente 24" auf, und die weiteren Radareinheiten 12" dienen zur Erfassung der Höheninformation des Radarkopfes 11 entlang der Hochachse z im Sprengloch 1. Die Messung durch die Radareinheiten 12' basiert dabei beispielsweise auf einem vorzugsweise radarbasierten Positionsbestimmungsverfahren, insbesondere auf der Anwendung des SLAM-Verfahrens mit Radarbildern oder des Doppler-Radarverfahrens.

Wird der Radarkopf 11 eingesetzt, während Sprengstoff 10 in das Sprengloch 1 eingegeben wird, wird der Radarkopf 11 geschützt durch eine Schutzhülle 27 als Bestandteil des Radarkopfes 11, die den Grundkörper 22 mit den Radareinheiten 12, 12', 12" außenseitig umschließt und damit schützt.

Figur 4 zeigt eine schematische Ansicht einer Vorrichtung 100 mit einem Fahrzeug 28, und das Fahrzeug 28 weißt als wesentlichen Bestandteil ein nicht näher gezeigtes Behältnis auf, in dem der Sprengstoff bevorratet ist. An Fahrzeug 28 sind darüber hinaus Mittel 20 zum Befüllen eines Sprengloches 1 mit Sprengstoff 10 aus dem Behältnis im Fahrzeug 28 angeordnet. Die Darstellung zeigt weiterhin einen Radarkopf 11, der endseitig an einem Zugmittel 13 angeordnet ist. Das Zugmittel 13 ist durch die Mittel 20 zum Befüllen des Sprengloches 1 geführt, insbesondere durch einen Hüllschlauch 21, und der Radarkopf 11 kann in nicht näher dargestellter Weise mit beispielsweise einer Winde in oder am Fahrzeug 28 hochgezogen und heruntergelassen werden. Damit kann die Höhe des Radarkopfes 11 innerhalb des Sprengloches 1 verändert werden, wobei die Höhenposition des Radarkopfes 11 im Sprengloch 1 über einen Dreh- oder Längengeber 17 erfasst werden kann, der sich an den Mitteln 20 zum Befüllen eines Sprengloches 1 befindet.

Im oder am Fahrzeug befindet sich beispielhaft eine Rechnereinheit 18, an die vom Radarkopf 11 erfasste Messwerte übermittelt werden, insbesondere indem das Zugmittel 13 neben einem mechanischen Zugmittel auch eine elektrische Leitung umfassen kann. Weiterhin kann eine Information des Dreh- oder Längengeber 17 an die Rechnereinheit 18 übermittelt werden, um die Höhenposition des Radarkopfes 11 ebenfalls an die Rechnereinheit 18 zu übermitteln. Mit der gezeigten Vorrichtung 1 kann das vorstehend beschriebene Verfahren zur kontrollierten Befüllung von Sprenglöchern 1 mit einem fließ- oder schüttfähigem Sprengstoff 10 ausgeführt werden.

In der Figur 5 ist eine weitere Ansicht eines Radarkopfes 11 schematisch dargestellt, wobei die Darstellung ein Ausführungsbeispiel eines Radarkopfes 11 in seinen vorteilhaft ausgewählten Bestandteilen zeigt, wobei die Aufführung der Bestandteile nicht abschließend ist und gemäß weiterer Ausführungsbeispiele die nachfolgend aufgeführten Bestandteile auch einzeln entfallen können, ohne die erfindungsgemäße Funktion des Radarkopfes 11 zu beeinträchtigen.

Das Ausführungsbeispiel zeigt den Radarkopf 11 in Anordnung am Zugmittel 13 mit einem Datenspeicher 30, in dem Messdaten gespeichert werden können, die beispielsweise von den Radareinheiten 12, 12', 12" erfasst wurden. Weiterhin ist ein Energiespeicher 31 als Bestandteil des Radarkopfes 11 gezeigt, der beispielsweise als Batterie oder als Akkumulator ausgeführt ist. Ein weiterer Bestandteil ist eine Schnittstelle 32 zur Datenkommunikation, beispielsweise zur Rechnereinheit 18. Zudem ist ein Gyroskop 29 gezeigt, mit dem die Pose des Radarkopfes 11 innerhalb des Sprengloches erfasst werden kann. Die Daten des Gyroskopes 29 wie auch die Daten, die mit den Radareinheiten 12, 12', 12" erfasst werden können, können im Datenspeicher 30 abgelegt werden.

Weiterhin ist eine Radarelektrik 33 gezeigt, die zum Betrieb der Radareinheiten 12, 12', 12" erforderlich ist. Die sich außen am Radarkopf 11 befindenden Radareinheiten 12, 12', 12" bilden dabei beispielsweise lediglich die Radarantennen, und die Elektronik zum Betrieb der Radarantennen ist zentral im Radarkopf 11 untergebracht.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein. Insbesondere kann der Radarkopf 11 auch nur eines oder zwei der drei beschriebenen Radareinheiten 12, 12', 12" aufweisen, sodass dieser auch nur eine entsprechende Teilmessung durchführt, z.B. entweder die Bestimmung der Füllhöhe h des Sprengstoffes 10 im Sprengloch 1 oder die Topographie des inneren Mantelprofils 15 des Sprengloches 1.

### Bezugszeichenliste:

- 1: Sprengloch
- 10: Sprengstoff
- 11: Radarkopf
- 12: Radareinheit
- 12': Radareinheit
- 12": Radareinheit
- 13: Zugmittel
- 14: Mündungsöffnung
- 15: Mantelprofil
- 16: Sprenglochboden
- 17: Dreh- oder Längengeber
- 18: Rechnereinheit
- 19: Füllstrom
- 20: Mittel zum Befüllen
- 21: Hüllschlauch
- 22: Grundkörper
- 23: Verbindungsmittel
- 24: Radarelement
- 24': Radarelement
- 24": Radarelement
- 25: Radarlinse
- 26: Hochachse
- 27: Schutzhülle
- 28: Fahrzeug
- 29: Gyroskop
- 30: Datenspeicher
- 31: Energiespeicher
- 32: Schnittstelle
- 33: Radarelektrik
- 100: Vorrichtung

- d: Bodenabstand
- d': Füllhöhenabstand
- h: Füllhöhe
- I: Tauchtiefe
- t: Sprenglochtiefe
- z: Hochachse

## Patentansprüche

1. Verfahren zur kontrollierten Befüllung von Sprenglöchern (1) mit einem fließ- oder schüttfähigen Sprengstoff (10) im offenen Tagebau, mit den folgenden schritten:
- Bereitstellen eines Radarkopfes (11) mit wenigstens einer Radareinheit (12, 12', 12"), die im nicht-gesteinsdurchdringenden Frequenzbereich betrieben wird,
- Anordnen des Radarkopfes (11) an ein Zugmittel (13),
- Einführen des Radarkopfes (11) in das Sprengloch (1), indem der Radarkopf (11) in Anordnung am Zugmittel (13) von einer oberen Mündungsöffnung (14) des Sprengloches (1) in dieses schwerkraftbedingt hinabgelassen wird und
- Erfassen wenigstens eines Messwertes umfassend einen Bodenabstand (d) des Radarkopfes (11) zum Sprenglochboden (16) und/oder einen Füllhöhenabstand (d') zur Bestimmung der Füllhöhe (h) des Sprengstoffes (10) im Sprengloch (1) und/oder umfassend die Form des Mantelprofils (15) über wenigstens einem Teil der Tiefe des Sprengloches (1) mittels des Betriebes wenigstens eines der Radareinheiten (12, 12', 12"), wobei
- der Radarkopf (11) während des Erfassens des wenigstens einen Messwertes zwischen einem unteren Sprenglochboden (16) und der Mündungsöffnung (14) des Sprengloches (1) in einer Hochachse (z) von unten nach oben oder von oben nach unten am Zugmittel (13) hängend bewegt wird.

2. Verfahren nach Anspruch 1,
**dadurch gekennzeichnet,**
**dass** das Zugmittel (13) zumindest indirekt über wenigstens einen Dreh- oder Längengeber (17) geführt wird, wobei die Position des Radarkopfes (11) entlang der Hochachse (z) mit dem Dreh- oder Längengeber (17) erfasst und als Höheninformation ausgegeben wird.

3. Verfahren nach einem der Ansprüche 1 oder 2,
**dadurch gekennzeichnet,**
**dass** der Radarkopf (11) wenigstens eine Radareinheit (12") aufweist, mit der mittels eines radarbasierten Positionsbestimmungsverfahrens eine Weginformation bereitgestellt wird, wobei die Position des Radarkopfes (11) entlang der Hochachse (z) mit dem radarbasierten Positionsbestimmungsverfahren erfasst und mittels der Radareinheit (12") als Höheninformation ausgegeben wird.

4. Verfahren nach einem der vorgenannten Ansprüche,
**dadurch gekennzeichnet,**
**dass** die mit dem Radarkopf (11) erfassten Messwerte umfassend die Füllhöhe (h) des Sprengstoffes (10) im Sprengloch (1) und/oder die Form des Mantelprofils (15) über wenigstens einem Teil der Tiefe des Sprengloches (1) an eine Rechnereinheit (18) übermittelt werden, wobei mit der Rechnereinheit (18) basierend auf den ermittelten Messwerten eine Füllmenge oder einen Füllstrom (19) des Sprengstoffes (10) ermittelt wird, die in das Sprengloch (1) eingegeben wird.

5. Verfahren nach einem der vorgenannten Ansprüche,
**dadurch gekennzeichnet,**
**dass** der Radarkopf (11) eine Radareinheit (12) aufweist, mit der der Abstand des Radarkopfes (11) über der Füllhöhe (h) des Sprengstoffes (1) gemessen wird, woraus in Verbindung mit einer ermittelten Position des Radarkopfes (11) entlang der Hochachse (z) die Höheninformation der Füllhöhe (h) im Sprengloch (1) bestimmt und ausgegeben wird und/oder dass der Radarkopf (12', 12") eine Rotationseinheit aufweist, mit der wenigstens ein Radarstrahl zumindest einer Radareinheit um die Hochachse (z) rotierbar ist.

6. Verfahren nach einem der vorgenannten Ansprüche,
**dadurch gekennzeichnet,**
**dass** das Erfassen der Füllhöhe (h) des Sprengstoffes (10) im Sprengloch (1) während der Befüllung des Sprengloches (1) mit Sprengstoff (10) erfolgt, Und/oder wobei mit dem Radarkopf (11) während der Befüllung des Sprengloches (1) mit Sprengstoff (10) die Fallgeschwindigkeit der den Sprengstoff (10) bildenden Partikel erfasst wird

7. Verfahren nach einem der vorgenannten Ansprüche,
**dadurch gekennzeichnet,**
**dass** der Radarkopf (11) mit einem Gyroskop (29) ausgeführt wird, wobei mit dem Gyroskop (29) die Pose des Radarkopfes (11) im Sprengloch (1) ermittelt wird.

8. Verfahren nach einem der vorgenannten Ansprüche,
**dadurch gekennzeichnet,**
**dass** mit der Rechnereinheit (18) basierend auf den ermittelten Messwerten umfassend die Form des Mantelprofils (15) über wenigstens einem Teil der Tiefe des Sprengloches (1) ein Sprenglochmodell erzeugt wird.

9. Vorrichtung (100) zur kontrollierten Befüllung von Sprenglöchern (1) mit einem fließ- oder schüttfähigen Sprengstoff (10) im offenen Tagebau, wobei die Vorrichtung (100) Mittel (20) zum Befüllen des Sprengloches (1) aufweist,
wobei die Vorrichtung weiterhin umfasst:
- einen Radarkopf (11) mit wenigstens einer Radareinheit (12, 12', 12"), die im nicht-gesteinsdurchdringenden Frequenzbereich betreibbar ist, zum Erfassen wenigstens eines Messwertes umfassend einen Bodenabstand (d) des Radarkopfes zum Sprenglochboden und/oder einen Füllhöhenabstand (d') zur Bestimmung der Füllhöhe (h) des Sprengstoffes im Sprengloch und/ oder umfassend die Form des Mantelprofils über wenigstens einem Teil der Tiefe des Sprengloches mittels des Betriebes wenigstens eines der Radareinheiten,
- ein Zugmittel (13), an dem der Radarkopf (11) angeordnet und in das Sprengloch (1) schwerkraftbedingt hinablassbar ist, sodass
- der Radarkopf (11) während des Erfassens des wenigstens einen Messwertes zwischen einem unteren Sprenglochboden (16) und der Mündungsöffnung (14) des Sprengloches (1) in einer Hochachse (z) von unten nach oben oder von oben nach unten am Zugmittel (13) hängend bewegbar ist und wobei
- der Radarkopf (11) umfasst:
- wenigstens eine Radareinheit (12) zur Erfassung der Füllhöhe (h) des Sprengstoffes (10) im Sprengloch (1) entlang einer Hochachse (z) und/oder
- wenigstens eine Radareinheit (12) zur Erfassung der Form des Mantelprofils (15) über wenigstens einen Teil der Tiefe des Sprengloches (1).

10. Vorrichtung (100) nach Anspruch 9,
**dadurch gekennzeichnet,**
**dass** die Mittel (20) zum Befüllen des Sprengloches (1) einen Hüllschlauch (21) umfassen, wobei das Zugmittel (13) durch den Hüllschlauch (21) geführt ist und der Radarkopf (11) aus einem unteren Ende des Hüllschlauches (21) herausgeführt und in das Sprengloch (1) hinablassbar ist.

11. Vorrichtung (100) nach Anspruch 9 oder 10,
**dadurch gekennzeichnet,**
**dass** die Mittel (20) zum Befüllen des Sprengloches (1) wenigstens einen Dreh- oder Längengeber (17) aufweisen und wobei das Zugmittel (13) zumindest indirekt über den Dreh- oder Längengeber (17) geführt ist, sodass mit dem Dreh- oder Längengeber (17) die Position des Radarkopfes (11) entlang der Hochachse (z) erfassbar ist.

12. Vorrichtung (100) nach einem der Ansprüche 9 bis 11,
**dadurch gekennzeichnet,**
**dass** eine Rechnereinheit (18) vorhanden ist, mit der basierend auf den ermittelten Messwerten eine Füllmenge oder ein Füllvolumen des Sprengstoffes (10) bestimmbar und/oder ein 3D-Modell des Sprengloches (1) erstellbar ist, die in das Sprengloch (1) eingegeben wird.

13. Vorrichtung (100) nach einem der Ansprüche 9 bis 12,
**dadurch gekennzeichnet,**
**dass** der Radarkopf (11) ein Gyroskop (29) aufweist und/oder dass der Radarkopf (11) einen Grundkörper (22) aufweist, an dem an einer oberen Seite ein Verbindungsmittel (23) für ein Zugmittel (13) ausgebildet ist und an dem an einer unteren Seite eine Radareinheit (12) mit einem Radarelement (24) und einer Radarlinse (25) ausgebildet ist.

14. Vorrichtung (100) nach Anspruch 13,
**dadurch gekennzeichnet,**
**dass** der Grundkörper (22) in einer mit Bezug auf eine Hochachse (26) seitlichen Anordnung wenigstens eine Radareinheit (12', 12") aufweist, mit der die Form des Mantelprofils (15) des Sprengloches (1) erfassbar ist oder mit der eine Positionsbestimmung des Radarkopfes (11) insbesondere entlang einer Hochachse (z) im Sprengloch (1) ermittelbar ist.

## Claims

1. A method for the controlled charging of blasting boreholes (1) with a flowable or pourable explosive (10) in open-cast mining comprising the following steps:
- providing a radar head (11) having at least one radar unit (12, 12', 12") that is operated in the non-rock penetrating frequency range;
- arranging the radar head (11) at a pulling means (13);
- introducing the radar head (11) into the blasting borehole (1) in that the radar head (11) is lowered into the blasting borehole (1) from an upper aperture opening (14) of said blasting borehole (1) in an arrangement at the pulling means (13); and
- detecting at least one measurement value comprising a base distance (d) of the radar head (11) from the blasting borehole base (16) and/or a charge height distance (d') for determining the charge height (h) of the explosive (10) in the blasting borehole (1) and/or comprising the shape of the jacket section (15) over at least a portion of the depth of the blasting borehole (1) by means of the operation of at least one of the radar units (12, 12', 12"), wherein
- the radar head (11) is hanging on the pulling means (13) and is moved from bottom to top or from top to bottom in a vertical axis (z) between a lower blasting borehole base (16) and the aperture opening (14) of the blasting borehole (1) during the detection of the at least one measurement value.

2. A method in accordance with claim 1,
**characterized in that**
the pulling means (13) is at least indirectly guided via at least one rotary or length encoder (17), with the position of the radar head (11) along the vertical axis (z) being detected by the rotary or length encoder (17) and being output as height information.

3. A method in accordance with one of the claims 1 or 2,
**characterized in that**
the radar head (11) comprises at least one radar unit (12") by which distance information is provided by means of a radar-based position determination method, with the position of the radar head (11) along the vertical axis (z) being detected by the radar-based position determination method and being output as height information by means of the radar unit (12").

4. A method in accordance with one of the preceding claims,
**characterized in that**
the measurement values detected by the radar head (11) comprising the charge level (h) of the explosive (10) in the blasting borehole (1) and/or the shape of the jacket section (15) over at least a portion of the depth of the blasting borehole (1) is communicated to a computer unit (18), with a charge amount or a charge stream (19) of the explosive (10) that is placed into the blasting borehole (1) being determined by the computer unit on the basis of the determined measurement values.

5. A method in accordance with one of the preceding claims,
**characterized in that**
the radar head (11) comprises a radar unit (12) by which the distance of the radar head (11) above the charge level (h) of the explosive (10) is measured, from which the height information of the charge level (h) in the blasting borehole (1) is determined and output in conjunction with a determined position of the radar head (11) along the vertical axis (z); and/or **in that** the radar head (12', 12") comprises a rotary unit by which at least one radar beam of at least one radar unit is rotatable about the vertical axis (z).

6. A method in accordance with one of the preceding claims,
**characterized in that**
the detection of the charge level (h) of the explosive (10) in the blasting borehole (1) takes place during the charging of the blasting borehole (1) with explosive (10); and/or with the falling speed of the particles forming the explosive (10) being detected by the radar head (11) during the charging of the blasting borehole (1) with explosive (10).

7. A method in accordance with one of the preceding claims,
**characterized in that**
the radar head (11) is designed with a gyroscope (29), with the pose of the radar head (11) in the blasting borehole (1) being determined by the gyroscope (29).

8. A method in accordance with one of the preceding claims,
**characterized in that**
a blasting borehole model is generated by the computer unit (18) on the basis of the determined measurement values comprising the shape of the jacket section (15) over at least a portion of the depth of the blasting borehole (1).

9. An apparatus (100) for the controlled charging of blasting boreholes (1) with a flowable or pourable explosive (10) in open-cast mining, wherein the apparatus (100) comprises means (20) for charging the blasting borehole (1),
wherein the apparatus further comprises:
- a radar head (11) having at least one radar unit (12, 12', 12") that is operable in the non-rock penetrating frequency range for detecting at least one measurement value comprising a base distance (d) of the radar head (11) from the blasting borehole base and/or a charge height distance (d') for determining the charge height (h) of the explosive in the blasting borehole and/or comprising the shape of the jacket section over at least a portion of the depth of the blasting borehole by means of the operation of at least one of the radar units;
- a pulling means (13) at which the radar head (11) is arranged and is lowerable into the blasting borehole (1) due to gravity so that
the radar head (11) is movable in a suspended manner from bottom to top or from top to bottom in a vertical axis (z) between a lower blasting borehole base (16) and the aperture opening (14) of the blasting borehole (1) during the detection of the at least one measurement value, and with
- the radar head (11) comprising:
- at least one radar unit (12) for detecting the charge level (h) of the explosive (10) in the blasting borehole (1) along a vertical axis (z); and/or
- at least one radar unit (12) for detecting the shape of the jacket section (15) over at least a portion of the depth of the blasting borehole (1).

10. An apparatus (100) in accordance with claim 9,
**characterized in that**
the means (20) for charging the blasting borehole (1) comprise a covering tube (21), with the pulling means (13) being led through the covering tube (21) and the radar head (11) being led out of a lower end of the covering tube (21) and being lowerable into the blasting borehole (1).

11. An apparatus (100) in accordance with claim 9 or claim 10,
**characterized in that**
the means (20) for charging the blasting borehole (1) comprise at least one rotary or length encoder (17) and with the pulling means (13) being guided at least indirectly via the rotary or length encoder (17) so that the position of the radar head (11) along the vertical axis (z) can be detected by the rotary or length encoder (17).

12. An apparatus(100) in accordance with one of the claims 9 to 11,
**characterized in that**
a computer unit (18) is present by which a charge amount or a charge volume of the explosive (10) that is placed into the blasting borehole (1) can be determined and/or a 3D model of the blasting borehole (1) can be prepared on the basis of the determined measurement values.

13. An apparatus (100) in accordance with one of the claims 9 to 12,
**characterized in that**
the radar head (11) has a gyroscope (29); and/or **in that** the radar head (11) has a base body (22) at which a connection means (23) for a pulling means (13) is formed at an upper side and at which a radar unit (12) comprising a radar element (24) and a radar lens (25) is formed at a lower side.

14. An apparatus (100) in accordance with claim 13,
**characterized in that**
the base body (22) in an arrangement at the side relative to a vertical axis (26) has at least one radar unit (12', 12") by which the shape of the jacket section (15) of the blasting borehole (1) can be detected or by which a position determination of the radar head (11) can in particular be determined along a vertical axis (z) in the blasting borehole (1).

## Revendications

1. Procédé de remplissage contrôlé de trous de mine (1) avec une matière explosive (10) fluide ou déversable, dans l'exploitation minière à ciel ouvert, comprenant les étapes suivantes :
- mise à disposition d'une tête de radar (11) avec au moins une unité radar (12, 12', 12"), qui est exploitée dans la plage de fréquence ne pénétrant pas dans la roche,
- disposition de la tête de radar (11) sur un moyen de traction (13),
- introduction de la tête de radar (11) dans le trou de mine (1), en faisant descendre la tête de radar (11), disposée sur le moyen de traction (13), par la force de gravité depuis une ouverture d'embouchure (14) supérieure du trou de mine (1) dans celui-ci et
- acquisition d'au moins une valeur de mesure comprenant une distance par rapport au fond (d) de la tête de radar (11) au fond du trou de mine (16) et/ou une distance par rapport à la hauteur de remplissage (d') pour déterminer la hauteur de remplissage (h) de la matière explosive (10) dans le trou de mine (1) et/ou comprenant la forme du profil de surface latérale (15) sur au moins une partie de la profondeur du trou de mine (1) au moyen de l'exploitation d'au moins une des unités radar (12, 12', 12"), dans lequel
- pendant l'acquisition de l'au moins une valeur de mesure, la tête de radar (11) est déplacée, suspendue au moyen de traction (13), de bas en haut ou de haut en bas sur un axe vertical (z) entre un fond de trou de mine (16) inférieur et l'ouverture d'embouchure (14) du trou de mine (1).

2. Procédé selon la revendication 1,
**caractérisé en ce que**
le moyen de traction (13) est guidé au moins indirectement par le biais d'au moins un codeur rotatif ou détecteur de longueur (17), la position de la tête de radar (11) le long de l'axe vertical (z) étant acquise à l'aide du codeur rotatif ou détecteur de longueur (17) et fournie en sortie comme information de hauteur.

3. Procédé selon l'une des revendications 1 ou 2,
**caractérisé en ce que**
la tête de radar (11) comporte au moins une unité radar (12"), à l'aide de laquelle une information de course est fournie au moyen d'un procédé de détermination de position basé sur la technologie radar, la position de la tête de radar (11) le long de l'axe vertical (z) étant acquise à l'aide du procédé de détermination de position basé sur la technologie radar et fournie en sortie comme information de hauteur au moyen de l'unité radar (12").

4. Procédé selon l'une des revendications précédentes,
**caractérisé en ce que**
les valeurs de mesure acquises à l'aide de la tête de radar (11), comprenant la hauteur de remplissage (h) de la matière explosive (10) dans le trou de mine (1) et/ou la forme du profil de surface latérale (15) sur au moins une partie de la profondeur du trou de mine (1), sont transmises à une unité de calcul (18),
une quantité de remplissage ou un flux de remplissage (19) de la matière explosive (10) qui est introduite dans le trou de mine (1) étant déterminé(e) à l'aide de l'unité de calcul (18) sur la base des valeurs de mesure déterminées.

5. Procédé selon l'une des revendications précédentes,
**caractérisé en ce que**
la tête de radar (11) comporte une unité radar (12), à l'aide de laquelle la distance de la tête de radar (11) au-dessus de la hauteur de remplissage (h) de la matière explosive (1) est mesurée, à partir de quoi, en liaison avec une position déterminée de la tête de radar (11) le long de l'axe vertical (z), l'information de hauteur de la hauteur de remplissage (h) dans le trou de mine (1) est déterminée et fournie en sortie et/ou **en ce que** la tête de radar (12', 12") comporte une unité de rotation, à l'aide de laquelle au moins un faisceau radar d'au moins une unité radar peut tourner autour de l'axe vertical (z).

6. Procédé selon l'une des revendications précédentes,
**caractérisé en ce que**
l'acquisition de la hauteur de remplissage (h) de la matière explosive (10) dans le trou de mine (1) est effectuée pendant le remplissage du trou de mine (1) avec de la matière explosive (10), et/ou dans lequel, pendant le remplissage du trou de mine (1) avec de la matière explosive (10), la vitesse de chute des particules formant la matière explosive (10) est acquise à l'aide de la tête de radar (11).

7. Procédé selon l'une des revendications précédentes,
**caractérisé en ce que**
la tête de radar (11) est exécutée avec un gyroscope (29), la position et orientation de la tête de radar (11) dans le trou de mine (1) étant déterminée à l'aide du gyroscope (29).

8. Procédé selon l'une des revendications précédentes,
**caractérisé en ce que**
un modèle de trou de mine est généré à l'aide de l'unité de calcul (18) sur la base des valeurs de mesure déterminées comprenant la forme du profil de surface latérale (15) sur au moins une partie de la profondeur du trou de mine (1).

9. Dispositif (100) de remplissage contrôlé de trous de mine (1) avec une matière explosive (10) fluide ou déversable dans l'exploitation minière à ciel ouvert, le dispositif (100) comportant des moyens (20) destinés au remplissage du trou de mine (1),
le dispositif comprenant en outre :
- une tête de radar (11) avec au moins une unité radar (12, 12', 12"), qui peut être exploitée dans la plage de fréquence ne pénétrant pas dans la roche, destinée à acquérir au moins une valeur de mesure comprenant une distance par rapport au fond (d) de la tête de radar au fond du trou de mine et/ou une distance par rapport à la hauteur de remplissage (d') pour déterminer la hauteur de remplissage (h) de la matière explosive dans le trou de mine et/ou comprenant la forme du profil de surface latérale sur au moins une partie de la profondeur du trou de mine au moyen de l'exploitation d'au moins une des unités radar,
- un moyen de traction (13), sur lequel est disposée la tête de radar (11) et pouvant être descendu par la force de gravité dans le trou de mine (1), de telle sorte que
- pendant l'acquisition de l'au moins une valeur de mesure, la tête de radar (11) peut être déplacée, suspendue au moyen de traction (13), de bas en haut ou de haut en bas sur un axe vertical (z) entre un fond de trou de mine (16) inférieur et l'ouverture d'embouchure (14) du trou de mine (1) et dans lequel
- la tête de radar (11) comprend :
- au moins une unité radar (12) destinée à acquérir la hauteur de remplissage (h) de la matière explosive (10) dans le trou de mine (1) le long d'un axe vertical (z) et/ou
- au moins une unité de radar (12) destinée à acquérir la forme du profil de surface latérale (15) sur au moins une partie de la profondeur du trou de mine (1).

10. Dispositif (100) selon la revendication 9,
**caractérisé en ce que**
les moyens (20) destinés au remplissage du trou de mine (1) comprennent un tuyau enveloppant (21), le moyen de traction (13) étant guidé dans le tuyau enveloppant (21) et la tête de radar (11) étant menée hors d'une extrémité inférieure du tuyau enveloppant (21) et pouvant être descendue dans le trou de mine (1).

11. Dispositif (100) selon la revendication 9 ou 10,
**caractérisé en ce que**
les moyens (20) destinés au remplissage du trou de mine (1) comportent au moins un codeur rotatif ou détecteur de longueur (17) et dans lequel le moyen de traction (13) est guidé au moins indirectement par le biais du codeur rotatif ou détecteur de longueur (17), de telle sorte que la position de la tête de radar (11) le long de l'axe vertical (z) peut être acquise à l'aide du codeur rotatif ou détecteur de longueur (17).

12. Dispositif (100) selon l'une des revendications 9 à 11,
**caractérisé en ce que**
une unité de calcul (18) est présente, à l'aide de laquelle, sur la base des valeurs de mesure déterminées, une quantité de remplissage ou un volume de remplissage de la matière explosive (10), qui est introduite dans le trou de mine (1), peut être déterminé(e) et/ou un modèle 3D du trou de mine (1) peut être établi.

13. Dispositif (100) selon l'une des revendications 9 à 12,
**caractérisé en ce que**
la tête de radar (11) comporte un gyroscope (29) et/ou **en ce que** la tête de radar (11) comporte un corps de base (22), sur lequel, sur un côté supérieur, un moyen de liaison (23) pour un moyen de traction (13) est réalisé et sur lequel, sur un côté inférieur, une unité radar (12) avec un élément radar (24) et une lentille de radar (25) est réalisée.

14. Dispositif (100) selon la revendication 13,
**caractérisé en ce que**
le corps de base (22) comporte au moins une unité radar (12', 12") dans une disposition latérale par rapport à un axe vertical (26), à l'aide de laquelle la forme du profil de surface latérale (15) du trou de mine (1) peut être acquise ou à l'aide de laquelle une détermination de position de la tête de radar (11), en particulier le long d'un axe vertical (z), dans le trou de mine (1) peut être déterminée.
